# EUROPÄISCHE PATENTSCHRIFT

(11) **EP 3 299 089 B1**
(45) Veröffentlichungstag und Bekanntmachung des Hinweises auf die Patenterteilung: **30.03.2022**
(21) Anmeldenummer: 17191641.4
(22) Anmeldetag: 18.09.2017
(51) Int. Cl.: B06B 3/00

(54) **SONOTRODENEINHEIT SOWIE VERFAHREN ZU IHRER HERSTELLUNG**
SONOTRODE UNIT AND METHOD OF ITS MANUFACTURE
UNITÉ DE SONOTRODE AINSI QUE SON PROCÉDÉ DE FABRICATION

(30) Priorität: 20.09.2016 DE 102016117689
(43) Veröffentlichungstag der Anmeldung: 28.03.2018
(73) Patentinhaber: SONOTRONIC Nagel GmbH, 76307 Karlsbad-Ittersbach (DE)
(72) Erfinder:
(74) Vertreter: Weidner Stern Jeschke

(56) Entgegenhaltungen:
- EP-A1- 1 097 869
- DE-U1-202004 003 917
- US-A- 2 947 886
- US-A1- 2010 006 235

## Beschreibung

### I. Anwendungsgebiet

Die Erfindung betrifft eine Sonotrodenhalterung zur schwingfähigen Befestigung einer Sonotrode in einer Sonotrodeneinheit.

### II. Technischer Hintergrund

Eine in der Regel mit Ultraschall-Schwingungen schwingende Sonotrode wird von einem Ultraschall-Erzeuger, dem Konverter, mit den Ultraschallschwingungen beaufschlagt. Die Sonotrode ist direkt oder mit einem dazwischen angeordneten sogenannten Antriebs-Booster, der die vom Konverter erzeugten Schwingungen verstärkt, am Konverter befestigt.

Da für das z.B. Ultraschall-Verschweißen von Materialien mittels einer aufgesetzten, schwingenden Sonotrode teilweise erhebliche Kräfte auf das zu verschmelzende Material, bis hin zu mehreren kN, aufgebracht werden müssen, ist es insbesondere bei Sonotroden mit einer großflächigen Kontaktfläche sinnvoll, die Sonotrode nicht ausschließlich an dem Schwingungserzeuger, dem Konverter, insbesondere über einen Antriebsbooster, zu befestigen - der meist in der Aufsicht betrachtet in der Mitte der Sonotrode an einer Kontaktfläche der Sonotrode angreift - sondern zusätzlich näher am äußeren Rand der Sonotrode diese mit Hilfe von Stehbolzen, den sogenannten Stützboostern, an einem zusätzlichen Sonotrodenträger zu befestigen, über den die gesamte Sonotrodeneinheit z.B. am Gestell einer Maschine befestigt werden kann, wodurch auch vermieden wird, dass die Sonotrode um ihren einzigen Befestigungspunkt gegenüber dem zentralen Antriebsbooster verkippen kann und nicht über ihre gesamte Fläche den gleichen Anpressdruck aufbringt.

Dieser Sonotrodenträger besitzt daher in aller Regel die gleiche oder etwas kleineren Grundfläche wie die Kontaktfläche der Sonotrode, sodass der Konverter, insbesondere dessen Antriebsbooster, in eine entsprechende Ausnehmung oder Durchgangsöffnung des Sonotrodenträgers eintaucht oder diesen sogar durchdringt, jedoch ohne Kontakt zu dem Sonotrodenträger, der ja möglichst nicht von Schwingungen beaufschlagt sein soll.

Aus diesem Grund wird auch angestrebt, dass die Schwingungen der Sonotrode nicht über die Stützbooster zurück in den Sonotrodenträger übertragen werden, sondern die Stützbooster eine Schwingungs-Entkopplung bewirken.

Zu diesem Zweck sind unterschiedliche Vorgehensweisen - die auch kombiniert werden können - bekannt:
Eine erste Möglichkeit besteht darin, die Stützbooster in ihrer Längserstreckung, die in der Regel auch die Schwingungsrichtung der Sonotrode ist, elastisch und dämpfend auszubilden, und dadurch das Einleiten von aus der Sonotrode stammenden Schwingungen in den Sonotrodenträger zu minimieren oder ganz zu beseitigen.

Diese erste Methode hat den Nachteil, dass die Sonotrode selbst nicht sehr genau positionierbar ist aufgrund der elastischen, dämpfenden Aufhängung, jedoch wegen der hohen von der Sonotrode auf das Material aufzubringenden Kräfte eine sehr stabile und positionsgenaue Fixierung der Sonotrode und insbesondere deren Kontaktfläche notwendig wäre gegenüber der Befestigungsebene der gesamten Einheit an einem ortsfesten Maschinenteil, und zwar bis auf etwa 2 µm genau.

Eine andere, am häufigsten angewandte, Methode besteht darin, die Befestigung des Sonotrodenträger an den Stützboostern an einer solchen Stelle von dessen Längserstreckung vorzunehmen, an der sich ein Schwingungsknoten, also ein Nulldurchgang, der in dem Stützbooster abseits der Befestigungsstelle zur Sonotrode hin vorliegenden, von der Sonotrode her eingeleiteten Schwingung befindet. Wenn man dies exakt bewerkstelligen kann, wird keine Schwingung von dem Stützbooster aus an den Sonotrodenträger weitergegeben.

Da diese Befestigungsposition jedoch in der Praxis nicht 100-prozentig exakt erreicht werden kann, verbleiben Schwingungs-Reste, die von dem Stützbooster in den Sonotrodenträger eingebracht werden, und vor Einleitung in den Sonotrodenträger nach Möglichkeit beseitigt oder minimiert werden müssen.

Eine weitere bekannte Lösung sind labyrinthartige Ausbildungen der Stützbooster, die aufgrund ihrer labyrinthartigen Ausbildung mit geringen Wandstärken elastisch in axialer Richtung, insbesondere der Schwingungsrichtung, sind.

Es ist ferner bekannt, die Sonotrode mit seitlich vorstehenden, ebenfalls elastischen, Halterungen, die also quer zur Schwingungsrichtung der Sonotrode abstreben, zu versehen und darüber mit einem ortsfesten Bauteil zu verbinden. Dies bewirkt jedoch ebenfalls eine mangelnde Stabilität der Sonotrode in Schwingungsrichtung, da die quer zur Schwingungsrichtung abstrebenden Halterungen sich besonders leicht in Schwingungsrichtung verbiegen können.

Darüber hinaus ist ferner eine Befestigung der Stützbooster an dem Sonotrodenträger bekannt, bei der diese beiden Bauteile an quer zur Erstreckungsrichtung der Stützbooster liegenden Anlageflächen aneinander anliegen und mittels Spannpratzen gegeneinander gepresst werden. Die Spannpratzen liegen jedoch nur mit einer relativ geringen Kontaktfläche an dem Stützbooster an.

Diese Lösung erzeugt somit hohe Flächenpressungen zwischen den Spannpratzen und dem Stützbooster, dementsprechend eine hohe Kerbwirkung an der Kante der Kontaktfläche und damit unter Umständen eine unerwünschte Verlagerung der Stützbooster oder gar eine Beschädigung der Stützbooster an der Kontaktstelle der Spannpratzen.

Eine Sonotrodeneinheit mit einer Sonotrode, einem Sonotroden-Träger und mehreren Stützboostern ist aus der DE 20 2004 003 917 bekannt. Die Stützbooster werden zur Vermeidung eines Verkippens der Sonotrode bei Kraftbeaufschlagung an dem Sonotroden-Träger mit Hilfe eines Halteelements lagefixiert. Diese Lagefixierung ist bevorzugt im Bereich der Nullpunkt-Lage des jeweiligen Stützboosters.

### III. Darstellung der Erfindung

### a) Technische Aufgabe

Es ist daher die Aufgabe gemäß der Erfindung, eine Sonotrodeneinheit mit Stützboostern bzw. Antriebsbooster zur Verfügung zu stellen, bei der die Eintragung von Schwingungen in den Sonotrodenträger vermieden oder wenigstens minimiert wird, sowie ein Verfahren zur Herstellung einer solchen Sonotrodeneinheit.

### b) Lösung der Aufgabe

Diese Aufgabe wird durch eine Sonotrodeneinheit mit den Merkmalen des unabhängigen Anspruches 1, eine Sonotrodeneinheit mit den Merkmalen des unabhängigen Anspruches 2 und ein Verfahren zum Befestigen von Stützbooster oder eines Antriebsbooster einer Sonotrodeneinheit gemäß den Merkmalen des Anspruches 19 gelöst.

Hinsichtlich der Sonotrodeneinheit wird diese Aufgabe dadurch gelöst, dass die Klemmflächen, mit denen Booster - die Stützbooster oder falls es diese nicht gibt der eine, meist zentrale, Antriebsbooster - und Sonotrodenträgeraneinander anliegen, mit Hilfe einer Schraubverbindung gegeneinander gepresst werden, deren Gewinde vorzugsweise konzentrisch um die axiale Richtung des jeweiligen Boosters umlaufen.

Durch die im Vergleich zur Klemmung unabhängige Befestigung des Boosters, insbesondere der Stützbooster, wird der Einfluss durch ein nicht gleichmäßiges, insbesondere nicht über den Umfang gleichmäßiges, Schwingen an den Klemmflächen minimiert.

Da die axiale Richtung des etwa stabförmigen Boosters, insbesondere des Stützboosters, also die Haupt-Erstreckungsrichtung des Boosters, insbesondere des Stützboosters weist in Richtung seiner größten Erstreckung, zumindest eine Richtungskomponente auf, die mit der Schwingungsrichtung übereinstimmt, und ist insbesondere identisch mit der Schwingungsrichtung.

Im Folgenden wird nur von der Verbindung des jeweiligen Stützboosters mit dem Sonotrodenträger über die erfindungsgemäße Schraubverbindung gesprochen, jedoch soll klargestellt werden, dass die gleichen Aussagen auch für eine Schraubverbindung gelten soll, die - falls Stützbooster nicht vorhanden sind - den Antriebsbooster mit dem Sonotrodenträger verbindet.

Das Gegeneinanderpressen der Klemmflächen wird bewirkt, indem ein Paar von aneinander pressbaren Kontaktflächen vorhanden ist, deren Flächen zunächst einmal vorzugsweise eben sind und / oder lotrecht zur Schwingungsrichtung der Sonotrode liegen.

Eine solche Schraubverbindung zwischen Sonotrodenträger und dem jeweiligen Stützbooster kann an unterschiedlichen Stellen der Sonotrodeneinheit angeordnet werden:
Abhängig davon befindet sich die Kontaktfläche an einer Mutter oder einer Schraube, die Bestandteil der Schraubverbindung ist, und die andere Kontaktfläche an dem Stützbooster oder dem Sonotrodenträger.

Ebenso kann eines der beiden zusammenwirkenden Gewinde der Schraubverbindung ein Innengewinde in einer Mutter oder Außengewinde an einer Schraube sein, und das jeweils andere Gewinde an dem Stützbooster oder dem Sonotrodenträger ausgebildet sein.

Die Kontaktflächen sind - eine oder vorzugsweise beide - um die Längsachse der Schraubverbindung und / oder die axiale Richtung des jeweiligen Stützboosters herum angeordnet, insbesondere konzentrisch hierzu. Vorzugsweise läuft wenigstens eine, insbesondere beide der Kontaktflächen ringförmig geschlossen umlaufend um die Längsachse der Schraubverbindung und / oder die axiale Richtung des jeweiligen Stützboosters um.

Dadurch werden die Anpresskräfte gleichmäßig verteilt um die Längsachse herum in den Stützbooster eingebracht, und darüber hinaus mit einer wesentlich größeren Kontaktfläche als bei den bisherigen Lösungen.

Zum einen werden dadurch Kerbwirkungen, wie sie bei nur einseitiger Krafteinleitung beanstandet zur Längsachse auftreten, vermieden, des weiteren auch Kippmomente um eine quer zu Längsachse liegende Kippachse, die den Stützbooster unsymmetrisch belasten würden.

Darüber hinaus verringert sich aufgrund der größeren Kontaktfläche die Flächenpressung an den Kontaktflächen, so dass der Teil des Stützboosters, zum Beispiel ein radial vorstehende Klemmflansch, an dem diese Kontaktfläche ausgebildet werden muss, mechanisch weniger stabil sein kann, also beispielsweise eine geringere Erstreckung in axialer Richtung aufweisen kann. Genau dies verringert jedoch den Abstand der Kontaktflächen vom Schwingungsknoten, der in den gegenüberliegenden Klemmflächen liegt, und damit die eventuell noch vorhandenen Restschwingungen, die dann noch eliminiert werden müssten.

Im gegeneinander gepressten Zustand sind die Kontaktflächen vorzugsweise deckungsgleich, betrachtet in der Lotrechten auf die Ebene der Kontaktflächen. Auch dies dient der Vermeidung von Kerbwirkungen.

Unter diesen Prämissen sind mehrere konkrete Ausbildungen und Positionierungen der Schraubverbindung möglich:
Eine erste Möglichkeit besteht darin, dass die Schraubverbindung auf der zur Sonotrode hin weisenden Seite des Sonotrodenträgers angeordnet ist:
Dann besitzt der Stützbooster einen radial nach Außen vorstehenden Klemmflansch, der vorzugsweise ringförmig geschlossen umlaufend ausgebildet ist, und der im montierten Zustand auf der Sonotrodenseite des Sonotrodenträgers anliegt.

Die eine Klemmfläche ist also die zum Sonotrodenträger hin weisende Fläche des Klemmflansches, die andere Klemmfläche diejenige Fläche des Sonotrodenträgers, an der der Klemmflansch anliegt.

Für die Schraubverbindung ist die eine Kontaktfläche, die vom Sonotrodenträger weg und zur Sonotrode hin weisende Fläche des Klemmflansches, und die andere Kontaktfläche ist in dem nach Innen weisenden ringförmigen Vorsprung einer vorzugsweise als Überwurfmutter ausgebildeten Mutter vorhanden, deren Innengewinde auf ein an ein dem Sonotrodenträger ausgebildeten Außengewinde so aufschraubbar ist, dass die Überwurfmutter den Klemmflansch gegen den Sonotrodenträger presst, vorzugsweise ohne dass die Mutter oder Überwurfmutter dabei selbst mit ihrer vorderen, zum Sonotrodenträger hin gerichteten, Stirnfläche den Sonotrodenträger erreicht.

Das Außengewinde am Sonotrodenträger befindet sich dabei vorzugsweise an einem auf der Sonotrodenseite des Sonotrodenträgers ausgebildeten Rohrflansch, der vorzugsweise einstückig zusammen mit dem Sonotrodenträger ausgebildet ist, und dessen vordere, der Sonotrode und damit dem Klemmflansch zugewandte Stirnfläche die am Sonotrodenträger ausgebildete Klemmfläche bildet.

Vorzugsweise besitzt dabei die freie Stirnfläche des Rohrflansches den gleichen Außendurchmesser wie der Außendurchmesser des Klemmflansches des Stützboosters, oder diese differieren um maximal 10%, besser maximal nur 5%, besser maximal nur 3%.

Vorzugsweise erstreckt sich der Stützbooster über den Klemmflansch hinaus in Richtung Sonotrodenträger und zumindest ins Innere des Rohrflansches und / oder des Sonotrodenträgers hinein.

Vorzugsweise ist die axiale Länge des Überstandes des Stützboosters über den Klemmflansch hinaus in Richtung Sonotrodenträger und vorzugsweise in diesen hinein so groß, dass das freie Ende des Stützboosters wiederum auf einem Schwingungsknoten der Schwingung entlang des Stützboosters liegt, ebenso wie die aneinander anliegenden Kontaktflächen.

Dabei wird die Dicke des Klemmflansches so gering wie möglich gewählt, sodass gerade noch eine ausreichende mechanische Stabilität im Schwingungsbetrieb der Sonotrode erreicht wird, also der Klemmflansch nicht vom Stützbooster abreißt.

Dabei ist es zu empfehlen, dass mit zunehmender Schwingungsfrequenz der im Betrieb befindlichen Sonotrode die in axialer Richtung gemessene Flanschdicke dünner gewählt wird.

Denn der Flansch "atmet" in Schwingungsrichtung, die in der Regel die axiale Richtung des Stützboosters ist, im Schwingungsbetrieb der Sonotrodeneinheit, d.h. seine in axialer Richtung gemessene Dicke verändert sich periodisch mit der Schwingung. Die gegeneinander gepressten Klemmflächen, also die Verbindungsstelle zwischen dem Klemmflansch und dem Sonotrodenträger, ist möglichst exakt in einem Schwingungsknoten, also einem Nulldurchgang in der im Stützbooster von der Sonotrode aus initiierten, stehenden Welle angeordnet.

Da der Klemmflansch jedoch eine Dicke aufweist, die sich somit abseits der Schwingungsknoten befinden, treten in dem Klemmflansch notwendigerweise Restschwingungen auf, die jedoch umso geringer sind, je dünner der Klemmflansch in axialer Richtung ist. Je weniger Restschwingungen auftreten, umso weniger Restschwingungen müssen über die Schraubverbindungen eliminiert werden, weshalb die Dicke des Klemmflansches so gering wie möglich gewählt wird.

Diese Eliminierung der Restschwingungen geschieht dadurch, dass zum einen durch eine möglichst große und in Umfangsrichtung um die Axialrichtung des Stützboosters gleichmäßig verteilte Kontaktfläche zwischen dem Klemmflansch des Stützboosters und der Überwurfmutter eine umfänglich gleichmäßige und vor allem vollständige Weitergabe der Restschwingungen vom Klemmflansch an die Überwurfmutter erfolgt.

In der Überwurfmutter selbst werden diese Restschwingungen bereits entlang des Weges von der nach Innen radial vorstehenden Mutternflansch und der dortigen Kontaktfläche zum Klemmflansch hin in Richtung Gewinde gedämpft, und vor allem in der Schraubverbindung zwischen den beiden Gewinden selbst weiterhin gedämpft, vorzugsweise vollständig eliminiert:
Zu diesem Zweck ist das Gewinde möglichst fein ausgebildet, insbesondere ein Feingewinde gemäß DIN-Norm und / oder ein metrisches Gewinde mit einer Steigung von höchstens zwischen **0,5** und **1,5**mm, besser zwischen **0,9** und **1,1** mm Steigung pro Gewindegang.

Ferner hat es sich gezeigt, dass die Steigung des Feingewindes unter Beachtung der obigen Kriterien unabhängig von der Frequenz der Schwingung immer gleich gewählt werden kann.

Mit steigender Schwingungsfrequenz sollte jedoch unter Beachtung der obigen Kriterien der Durchmesser des Feingewindes, also des Stützboosters, abnehmend gewählt werden, da dies eine verbesserte Funktion ergab.

Dadurch ergibt sich zum einen eine sehr große Kontaktfläche zwischen den beiden ineinander greifenden Gewinden, zum anderen ist der Querschnitt der einzelnen Gewindegänge so gering, dass - abhängig von der Frequenz und Amplitude der eingebrachten Schwingung sowie des Anzug-Drehmomentes der Schraubverbindung - die Gewindegänge geringfügig elastisch verformbar sind und bei Extrembelastung auch plastisch verformbar sind, was jedoch nicht zwingend notwendig ist. Allein durch die elastische Verformbarkeit der Gewindegänge werden dort ankommende Restschwingungen sehr stark reduziert oder vollständig eliminiert.

Weiterhin wird der radiale Überstand des Klemmflansches über den Außenumfang des Stützboosters in der Umgebung des Klemmflansche so gering wie möglich gewählt, sodass die für die Materialpaarung der beiden Kontaktflächen, also am Klemmflansch einerseits und an der Überwurfmutter andererseits, maximal zulässige Flächenpressung bei dem benötigten Anzugs-Drehmoment gerade noch nicht erreicht wird.

Denn zum einen steigt mit zunehmenden radialen Überstand auch die Dicke der darüber zu stülpenden Überwurfmutter, und da bei einer z.B. viereckigen Sonotrodenfläche die Stützbooster möglichst weit außen in den Ecken der Sonotrode angeordnet werden, bewirken die Überwurfmuttern mit zunehmenden Außenumfang eine zunehmende Beabstandung der Mittelpunkte der Stützbooster von den Außenkanten der Sonotrodenfläche, betrachtet in Schwingungsrichtung der Sonotrode bzw. in Verlaufsrichtung der Stützbooster.

Des Weiteren ermöglicht ein zunehmender radialer Überstand des Klemmflansches, dass dieser selbst in Schwingung gerät, weshalb mit zunehmender Frequenz der Schwingung der Sonotrode der radiale Überstand immer geringer gewählt wird.

Generell sollte daher der radiale Überstand zwischen 2mm + 7mm betragen, besser zwischen **3**mm + **6**mm. Konkret wird empfohlen, bei einer Schwingungsfrequenz der Sonotrode von **20** kHz den radialen Überstand zwischen **4** mm und **5** mm zu wählen und bei einer Frequenz von Schwingungsfrequenz von **35** kHz zwischen **2,5** und **3,5**mm.

Ferner ist sehr zu empfehlen, dass der Außenumfang des Stützboosters an der Stelle, an der er den Innenumfang des Pressflansches der Überwurfmutter durchdringt, zu diesem einen Abstand einhält, um an dieser Stelle das Einleiten von Schwingungen direkt von dem Stützbooster in den Pressflansch der Überwurfmutter zu vermeiden. Der Abstand muss natürlich in allen Betriebszuständen der im Betrieb schwingenden Sonotrodeneinheit eingehalten werden.

Sofern - unabhängig vom Anbringungsort - die Schraubverbindung eine Mutter umfasst, sollte die Wandstärke der Mutter, insbesondere auch einer Überwurfmutter, im axialen Bereich ihres Innengewindes so gering wie möglich sein, damit gerade noch eine ausreichende mechanische Stabilität gegeben ist um das benötigte Anzugs-Drehmoment aufnehmen zu können, und zwar insbesondere im Schwingungsbetrieb der Sonotrode.

Um hinsichtlich des Ortes der Anordnung der Sonotrodeneinheit in größere Maschinenmodule möglichst frei zu sein, sollte der Außenumfang der Mutter und in diesem Zusammenhang ggfs. auch die Wandstärke der Mutter - abhängig von der Montageposition in radialer Richtung an dem Sonotrodenträger - so gering wie möglich gewählt werden, um zu vermeiden, dass im montierten Zustand die Muttern in axialer Richtung betrachtet seitlich über die Fläche der Sonotrode und / oder des Sonotrodenträgers vorstehen. So sollte bei eine Schwingungsfrequenz von **20** bis **35** kHz die Wandstärke der Überwurfmutter im Bereich des Innengewindes einschließlich der radialen Erstreckung des Gewindes zwischen **1** mm und **5** mm betragen, vorzugsweise bei **20** kHz die radiale Erstreckung ca. **2** mm betragen.

Die zweite Möglichkeit besteht darin, die Schraubverbindung auf der vom Sonotrodenträger 2 abgewandten Rückseite anzuordnen.

Die Ausbildung und Funktion des Klemmflansches am Stützbooster auf der Sonotrodenseite und deren Zusammenwirken mittels der Klemmflächen und Ausbildung des Sonotrodenträgers auf der Sonotrodenseite kann die gleiche sein wie bei der zuvor beschriebenen ersten Möglichkeit.

Eine erste Untervariante dieser zweiten Möglichkeit besteht darin, dass der Stützbooster über den Klemmflansch hinaus soweit vorsteht, dass er nicht nur in den Sonotrodenträger hineinragt, sondern diesen durch eine Durchgangsöffnung hindurch im Abstand zu deren Innenumfangsflächen vollständig durchläuft und auf der Rückseite des Sonotrodenträgers vorsteht.

Dadurch kann auf dem Außenumfang des Stützboosters im über die Rückseite des Sonotrodenträgers überstehenden Bereich ein Außengewinde aufgebracht sein, auf welches eine Mutter aufgeschraubt ist, die zusammen die Schraubverbindung darstellen:
Indem sich die Mutter mit ihrer vorderen, unteren Stirnfläche auf der Rückseite des Sonotrodenträgers abstützt, zieht sie den Stützbooster an den Sonotrodenträger heran, wodurch dessen gegen den Sonotrodenträger gerichtete Klemmfläche des Klemmflansches des Stützboosters gegen die entgegen gerichtete Klemmfläche an der Unterseite des Sonotrodenträgers gepresst wird.

Dies kann eine ebene Unterseite des Sonotrodenträgers sein oder wiederum eine im Querschnittsbereich des Klemmflansches über die Vorderseite, die Sonotrodenseite des Sonotrodenträgers vorstehende Rohrhülse.

Eine zweite Untervariante der zweiten Möglichkeit besteht darin, dass in der von der Sonotrode wegweisenden hinteren Stirnfläche des Stützboosters eine Sackloch-Gewindebohrung vorhanden ist, in die von der Rückseite her in axialer Richtung eine Schraube einschraubbar ist, und dadurch die Schraubverbindung gebildet wird.

Die Schraube hat einen so breiten Kopf, dass sie sich wiederum mit ihrer unteren, vorderen Planfläche an der Rückseite, hier der Oberseite, des Sonotrodenträgers abstützt und wiederum den Stützbooster in Richtung Sonotrodenträger ziehen kann mit dem gleichen Ergebnis wie bei der ersten Variante.

In beiden Untervarianten gelten die zur ersten Möglichkeit erläuterten Optionen betreffend der Ausbildung des Gewindes der Schraubverbindung als Feingewinde und die dadurch erzielbaren Vorteile.

Der generelle Vorteil der zweiten Möglichkeit besteht darin, dass die Lauflänge der Restschwingungen vom Klemmflansch bis zur Schraubverbindung größer ist als bei der ersten Möglichkeit, nämlich entlang des gesamten Überstandes des Stützboosters über den Klemmflansch hinaus in Richtung Sonotrodenträger und in diesen hinein.

Unabhängig von der gewählten Anordnungs-Möglichkeit und konkreten Bauform gibt es weitere Möglichkeiten, eine solche Sonotrodeneinheit zu optimieren:
Im Bereich der Schraubverbindung sollten die beiden Bauteile, an denen die beiden zusammenwirkenden Gewinde der Schraubverbindung ausgebildet sind, wenigstens im Bereich des Gewindes, vorzugsweise vollständig, einerseits aus Edelstahl und andererseits aus einer davon abweichenden Metalllegierung, insbesondere aus Titan, bestehen.

Dies vermeidet ein Festfressen der Schaub Verbindung ohne die Anwendung von Schmiermitteln oder Montagepasten.

Indem die Schraubverbindung mit einem so hohen Drehmoment festgezogen wird, dass auch im Betrieb, also beim Tisch Schwingen der Sonotrode, die Anlageflächen in keinem Betriebszustand drucklos aneinander anliegen oder gar voneinander abheben können, wird erreicht, dass jederzeit während des Betriebs der Sonotrode diese zuverlässig von den Stützboostern in ihrer Soll-Lage gehalten wird.

Eine der beiden ansonsten ringförmig umlaufenden, ebenen Kontaktflächen kann durch radial verlaufende Vertiefungen unterbrochen sein in ihrem ringförmigen Umlauf, sodass sich in Umfangsrichtung beabstandet aneinander anschließende, segmentförmige Teil-Kontaktflächen ergeben.

Dies ist dann zu empfehlen, wenn die ohne diese Vertiefungen ringförmig geschlossen umlaufende Kontaktfläche - abhängig von anderen vorgegebenen Parametern - größer wäre, als es für das Unterschreiten der maximal zulässigen Flächenpressung bei der vorliegenden Materialpaarung und dem vorgegebenen Anzugs-Drehmoment notwendig wäre, denn eine zu große Flächenpressung bewirkt eine zu geringe Übertragung der Ultraschall-Schwingungen.

Die Stützbooster sind an ihrem sonotrodenseitigen Ende in der Regel an der Sonotrode befestigt, indem Sie dort ein Außengewinde, das sogenannte Sonotroden-Gewinde, aufweisen und mit diesem in ein Sacklochgewinde in der Rückseite, meist der Oberseite, der Sonotrode eingeschraubt sind.

In diesem Fall empfiehlt es sich, dass das am Sonotrodenträger angeordnete oder am Stützbooster angeordnete Gewinde, welches zusammen mit der beschriebenen Mutter oder Schraube die Verschraubung des Stützboosters am Sonotrodenträger darstellt, eine gegenläufige Steigung wie die Steigung des Sonotroden-Gewindes des Stützboosters besitzt. Dies erleichtert die Montage der Sonotrodeneinheit erheblich.

Funktionsbedingt muss bei sich in den Sonotrodenträger hinein erstreckendem Stützbooster oder sogar hindurch erstreckenden Stützbooster im Eintauchbereich bzw. Durchgangsbereich der Außendurchmesser des Stützboosters zum Innenumfang der Sacklochbohrung oder Durchgangsbohrung im Sonotrodenträger einen Abstand einhalten, der die Kontaktierung dieser beiden Bauteile auch im Schwingungsbetrieb der Sonotrodeneinheit verhindert.

Es hat sich jedoch gezeigt, dass auch die Größe dieses radialen Abstandes für die Optimierung der Funktion der Sonotrodeneinheit von Bedeutung ist, und bevorzugt der radialer Abstand maximal **1,2** mm, besser maximal **1,0**mm, besser maximal **0,5** mm, besser maximal **0,2** mm beträgt, jedoch mindestens **0,05** mm, besser **0,1** mm.

Hinsichtlich der Vorgehensweise beim Herstellen der Sonotrodeneinheit wird die bestehende Aufgabe generell dadurch gelöst, dass das Verklemmen der beiden Klemmflächen zwischen Stützbooster und Sonotrodenträger mittels Festziehen einer Schraubverbindung durchgeführt wird.

Die dabei durchzuführenden Auswahlschritte beispielsweise bestimmter Abmessungen der Sonotrodeneinheit in Abhängigkeit von vorgegebenen Betriebsparametern oder anderen vorgegebenen Abmessungen gemäß der vorstehenden Erläuterungen bilden diese Vorgehensweise weiter.

### c) Ausführungsbeispiele

Beispielhafte Ausführungsformen gemäß der Erfindung sind in den Figuren dargestellt. Es zeigen:
- Fig. 1a-c:: unterschiedliche Ansichten einer ersten Ausführungsform einer Sonotrodeneinheit,
- Fig. 2:: eine Detailvergrößerung aus Figur 1b,
- Fig. 3a:: einen Teil der Sonotrodeneinheit aus Figur 1a - c in Explosionsdarstellung,
- Fig. 3b:: eine Aufsicht auf die Mutter der Figur 3a von oben in einer speziellen Variante,
- Fig. 4a:: einen Teil-Längsschnitt durch eine zweite Ausführungsform einer Sonotrodeneinheit,
- Fig. 4b:: einen Teil-Längsschnitt durch eine dritte Ausführungsform einer Sonotrodeneinheit,
- Fig. 5:: eine Frontansicht einer weiteren Ausführungsform einer Sonotrodeneinheit.

Die Figuren 1 - 3 betreffen eine erste Bauform einer erfindungsgemäßen Sonotrodeneinheit, wie sie in den Figuren **1**a, b, c in zwei Seitenansichten sowie einer Aufsicht dargestellt ist.

Eine solche Sonotrodeneinheit, wie in den Figuren **1**a, b, c dargestellt, ist von ihrem Grundaufbau her dahingehend bekannt, dass mit Hilfe von vier im Viereck angeordneten, etwa vertikal verlaufenden, stabförmigen Stützboostern **3** die Sonotrode **1** unterhalb eines - in der Aufsicht Fig. **1**c betrachtet etwa die gleich großen - Sonotrodenträgers **2** befestigt ist.

Dabei wird die Sonotrode **1** mittels eines Konverters **9** in Schwingung versetzt, der meist oberhalb des Sonotrodenträgers **2** angeordnet ist und mit der Oberseite der Sonotrode über einen Antriebsbooster **8** verbunden ist, der sich durch einen Antriebsdurchlass **20** von oben nach unten durch den Sonotrodenträger **2** hindurch erstreckt, wobei der Antriebsbooster **8** natürlich keinen Kontakt zu dem Sonotrodenträger **2** haben darf und deshalb sich mit radialem Abstand zu den Innenumfangswänden des Antriebsdurchlasses **20** hindurch verläuft.

Die von der Sonotrode **1** im Arbeitseinsatz mittels ihrer Kontaktfläche **1**a auf ein darunter angeordnetes Material übertragenen Schwingungen sollen sich möglichst nicht mittels der Stützbooster **3** auf den Sonotrodenträger **2** übertragen, der der Befestigung an einem umgebenden Bauteil, beispielsweise einem Maschinengestell, dient und natürlich möglichst keine Schwingungen vollziehen soll.

Wie am besten in der Aufsicht der Figur **1**c ersichtlich, ist die Grundfläche des Sonotrodenträgers **2** - und insbesondere auch die Kontaktfläche **1**a der Sonotrode **1** - rechteckig, wobei die Sonotroden-Stützbooster **3** in der Aufsicht betrachtet nahe der Ecken der Grundfläche sowohl des Sonotrodenträgers **2** als auch der Sonotrode **1** angeordnet sind.

Die Stützbooster **3** sind mit einem auf dem Außenumfang ihres unteren Endes angeordneten Sonotroden-Gewinde **17** in entsprechende, zur Oberseite, der Rückseite, der Sonotrode **1** offene Gewindebohrungen eingeschraubt.

Ferner ist es bereits bekannt, dass sich die Stützbooster **3** in der axialen Richtung **3',** ihrer Erstreckungsrichtung, nicht nur zwischen der Sonotrode **1** und dem Sonotrodenträger **2** erstrecken, sondern sich auch in den Sonotrodenträger **2** hinein oder gar durch diesen vollständig hindurch bis zur Rückseite, hier der Oberseite **2**b des Sonotrodenträgers erstrecken, wobei auch hier ein radialer Abstand zwischen dem Außenumfang des Stützboosters **3** und dem Innenumfang der entsprechenden Stütz-Durchlässe **21** eingehalten wird.

Die erfindungsgemäße Neuerung besteht darin, wie die Stützbooster **3** an dem Sonotrodenträger **2** befestigt sind und der entsprechenden körperlichen Ausbildung der Stützbooster **3** als auch des Sonotrodenträgers **2:**
Diesbezüglich sind bereits in den Figuren **1**a und **1**b Überwurf-Muttern **4.1** ersichtlich und es ist aus den Figuren **2** sowie **3**a klar, dass die ÜberwurfMutter **4.1** - die von dem unteren Teil des Stützboosters **3** durchdrungen wird - an einem radial umlaufend um die axiale Richtung **3**' des Stützboosters **3** vorstehenden Klemmflansch **13** angreift:
Dadurch kann der Klemmflansch **13** zwischen der Überwurfmutter **4.1** und dem Sonotrodenträger **2** verklemmt werden:
Der Klemmflansch **13** ist hier etwa in der Mitte oder in der oberen Hälfte der Erstreckung in axialer Richtung **10** des Stützboosters **3** angeordnet, von denen in Figur **3**a nur einer dargestellt ist, aber gemäß der Figuren **1**a, b, c gibt es bei diesem Ausführungsbeispiel vier identische Stützbooster **3,** auf welche diese und die folgenden Aussagen jeweils zutreffen:
Dadurch ragt der Stützbooster **3** auf der von der Sonotrode **1** abgewandten Seite des Klemmflansches **13** im montierten Zustand in den Sonotrodenträger **2** in einen dortigen Stütz-Durchlass **21** hinein, jedoch am Umfang beabstandet zum Sonotrodenträger.

Bei der Montage wird der Stützbooster **3** in dem Stütz-Durchlass **21** in radialer Richtung zentriert mit einem radialen Abstand dazwischen - auch im Betrieb der Sonotrodeneinheit - sodass der Stützbooster **3** am Sonotrodenträger **2** ausschließlich über die in Richtung des Sonotrodenträgers **2** gerichtete ringförmig umlaufende Anlagefläche **7**a an einer entgegen gerichteten Anlagefläche **7**b des an der Sonotrodenseite des Sonotrodenträgers **2** anliegt, die um den Stütz-Durchlass **21** hindurch verläuft.

In dieser Lage verklemmt und gesichert wird der Stützbooster **3** und damit der Klemmflansch **13,** indem durch die andere Stirnfläche des Klemmflansches **13,** die zur Sonotrode **1** hin gerichtete, in diesem Fall Unterseite, eine Kontaktfläche **6**a gebildet wird, gegen die eine in der Überwurfmutter **4.1** ausgebildete andere Kontaktfläche **6**b in Form einer radial nach innen weisenden Schulter angepresst werden kann, wenn die Überwurfmutter **4.1** festgezogen wird:
Zu diesem Zweck besitzt die Überwurfmutter **4.1** natürlich einen Muttern-Durchlass **4.1**b, durch den sich im montierten Zustand der vom Klemmflansch **13** aus in Richtung Sonotrode **1** erstreckende Teil des Stützboosters **3** hindurch erstreckt - radial wieder beabstandet gegenüber den Innenumfangswänden des Muttern-Durchlasses **4.1**b in der Überwurfmutter **4.1.**

Das Innengewinde **12**b der Überwurfmutter **4.1** wird gegen ein Außengewinde **12**a verschraubt, welches am Sonotrodenträger **2** ausgebildet ist, in dem sich über die ansonsten ebene Sonotrodenseite **2**a des Sonotrodenträgers **2** ein hülsenförmiger Fortsatz in Form eines Rohrflansches **5** erstreckt, dessen innerer Durchlass mit dem Stütz-Durchlass **21** des Restes des Sonotrodenträgers **2** fluchtet. Dieser Rohrflansch **5** ist in axialer Richtung **3'** bzw. **10** so lang, dass auch im vollständig festgezogenen Zustand die Überwurfmutter **4.1** mit ihrer Stirnfläche, die in Richtung Sonotrodenträger **2** weist, diesen nicht berührt.

Ein Kontakt zwischen dem Rohrflansch **5** und der Überwurfmutter **4.1** besteht also lediglich in Form der ineinander geschraubten Gewinde **12**a, b und der in Richtung Sonotrode **1** gerichteten freien Stirnfläche des Rohrfortsatzes **5** an dem Klemmflansch **13** in Form dieser entsprechenden Schulter der Anlagefläche **70.**

Die genauen Dimensionen und Einstellparameter sind vorstehend bereits beschrieben worden.

Wie Figur **2** zeigt, ist in dem Innenumfang des Mutterndurchlasses **4.1**b in der Überwurfmutter **4.1** am Übergang zwischen dem Innengewinde **12**b und der Schulter, die den Pressflansch **4.1**a bildet, ein ringförmig umlaufender Einstich ausgebildet, um bei der Montage dem Klemmflansch **13** des Stützboosters **3** radiale Bewegungsfreiheit geben zu können.

Selbstverständlich ist der freie Durchmesser des Innengewindes **12**b der Überwurfmutter **4.1** größer als der Außenumfang des Klemmflansches **13,** da dieser sonst nicht axial entlang des Innengewindes hindurch abgesenkt werden könnte bis auf den Pressflansch **4.1**a herab.

Je nach Einsatzzweck kann eine der beiden Kontaktflächen **6**a, b und/oder gelegentlich auch der Anlageflächen **7**a, b nicht durchgehend ringförmig umlaufend ausgebildet sein, sondern segmentiert wie in Figur **3**b anhand der Kontaktfläche **6**a dargestellt:
Durch entsprechende, sich über die radiale Breite der ansonsten durchgehenden Ringfläche verlaufende, Vertiefungen **16** entstehen in diesem Fall Teilkontaktflächen **6a1, 6a2** in Form von Kreisring-Segmenten **6a1,** um die Größe der Berührungsfläche zwischen den beiden einander zugewandten Kontaktflächen 6a, b und/oder Anlageflächen **7**a, b zu reduzieren.

In Figur **3**a ist ferner die Steigung **15** des Innengewindes **12**b in der Überwurfmutter **4.1** dargestellt, die ebenfalls in engen Grenzen richtig festgelegt werden muss, um eine optimale Funktion der Sonotrodeneinheit zu gewährleisten sowie der radiale Überstand **14** des Klemmflansches **13** über die benachbarten Umfangsflächen des Stützboosters **3** hinaus.

In den Figuren **4**a, b sind andere Ausführungsformen einer erfindungsgemäßen Sonotrodeneinheit dargestellt in einem Teil-Axialschnitt durch denjenigen Teil des fertig montierten Stützboosters **3,** der sich im Sonotrodenträger **2** befindet:
Im Fall der Figur 4a erstreckt sich im montierten Zustand der vom Klemmflansch 13 sich von der nicht dargestellten Sonotrode, also in Richtung Sonotrodenträger 2, weisende Teil nicht nur in einen entsprechenden StützDurchlass 21 hinein, sondern durch den gesamten Sonotrodenträger 2 hindurch und ragt aus dessen Rückseite 2b um einen axialen Überstand 18 heraus und besitzt dort ein Außengewinde, auf welches eine Mutter 4 mit einem dazu passenden Innengewinde 12b aufschraubbar ist.

Die Mutter **4** besitzt dabei einen solchen Außenumfang, dass sie über den Stütz-Durchlass 21 radial vorsteht und sich beim Festziehen auf der in diesem Fall nach oben weisenden Rückseite 2b des Sonotrodenträgers 2 abstützt.

Bei dieser Lösung kann - wie im unteren Bildteil dargestellt - der Klemmflansch 13 mit seiner zum Sonotrodenträger 2 hin weisenden Anlagefläche 7a wiederum an der freien Stirnfläche eines um den Stützdurchlass 21 herum angeordneten Rohrflansches 5 anliegen oder - falls ein solcher nicht vorhanden ist - am Klemmflansch 13 an der beispielsweise durchgehend eben ausgebildeten Sonotrodenseite 2a des Sonotrodenträgers 2 anliegen. Dies muss natürlich bei der axialen Positionierung des Klemmflansches 13 an dem Stützbooster 3 berücksichtigt werden.

Figur 4b zeigt eine Lösung, bei der der Stützbooster 3 im montierten Zustand nicht über die in diesem Fall nach oben weisende Rückseite 2b vorsteht.

Vor allem jedoch ist in der von der Sonotrode 1 weg weisenden, hier nach oben weisenden, Stirnfläche des Stützboosters 3 eine zur Stirnfläche hin offene, in Axialrichtung 3' bzw. 10 verlaufende Gewindebohrung 19 vorhan- den, in welche eine Schraube mit passendem Außengewinde 12b einge- schraubt werden kann.

Der Kopf dieser Schraube ist größer als der Durchmesser des Stütz-Durchlasses 21, sodass sich der Schraubenkopf mit seiner Unterseite auf der Rückseite **2**b des Sonotrodenträgers **2** abstützt und beim Festziehen den Stützbooster **3** in Richtung Sonotrodenträger **2** zieht und den Klemmflansch **13** mit seiner in Richtung Sonotrodenträger **2** weisenden Kontaktfläche **6**a gegen die entgegen gerichtete Kontaktfläche **6** b des Sonotrodenträgers **2** presst.

Ferner zeigt Figur **5** eine weitere Bauform einer Sonotrodeneinheit in einer Frontansicht wie in Figur **1**a.

Allerdings sind bei dieser Bauform keine Stützbooster vorhanden, sondern die Sonotrode **1** ist ausschließlich am zentral an der Oberseite der Sonotrode **1** angreifenden Antriebsbooster **8** des Konverters **9** befestigt.

Die Befestigung erfolgt mit einer Schraubverbindung **12,** wie anhand der Figuren **1-3** beschrieben und in Figur **2** im Detail dargestellt, wobei dann der Klemmflansch **13** sich nicht vom Stützbooster **3** sondern eben vom Antriebsbooster **8** nach außen erstreckt. Ansonsten ist die Ausbildung der Schraubverbindung **12** analog.

Die eine der beiden Kontaktflächen **6**a, b ist also am Klemmflansch **13** des Antriebsboosters **8** ausgebildet, die andere an der Überwurfmutter **4.1.**

Die eine der beiden Anlageflächen **7**a, b, ist am Klemmflansch **13** des Antriebsboosters **8** ausgebildet, die andere an dem Sonotrodenträger **2.**

### BEZUGSZEICHENLISTE

- 1: Sonotrode
- 1a: Kontraktfläche
- 2: Sonotrodenträger
- 2a: Sonotrodenseite
- 2b: Rückseite, Oberseite
- 3: Stützbooster
- 3': axiale Richtung, Längsmitte, Booster-Richtung
- 4: Mutter
- 4.1: Überwurfmutter
- 4.1a: Pressflansch
- 4.1.b: Muttern-Durchlass
- 5: Rohrflansch
- 6a,b: Kontaktfläche
- 6a1-6a4: Teil-Anlagefläche
- 7a,b: Anlagefläche
- 8: Antriebsbooster
- 8': Boosterrichtung
- 9: Konverter
- 10: Schwingungsrichtung
- 11: Querrichtung
- 11': Querebene
- 12: Schraubverbindung
- 12': Schraubachse
- 12a, b: Gewinde
- 13: Klemmflansch
- 14: radialer Überstand
- 15: Steigung
- 16: Vertiefung
- 17: Sonotroden-Gewinde
- **18**: axialer Überstand
- **19**: Gewindebohrung
- **20**: Antriebsdurchlass
- **21**: Stütz-Durchlass

## Patentansprüche

1. Sonotrodeneinheit mit
- einer in einer Schwingungsrichtung (10) schwingfähigen Sonotrode (1),
- einem Konverter (9) als Schwingungserzeuger, an dessen freiem Ende indirekt mittels einem dazwischen angeordneten Antriebsbooster (8) oder direkt die Sonotrode (1) befestigt ist,
- einem Sonotroden-Träger (2), an dem die Sonotrode (1) mittels mehrerer in axialer Richtung (3') und in Schwingungsrichtung (10) verlaufender Stützbooster (3) befestigt ist, indem
- zwei lotrecht zur Schwingungsrichtung (10) in einer Querebene (11') liegende Anlageflächen (7a, b) einerseits am Stützbooster (3) und andererseits am Sonotroden-Träger (2) gegeneinander gepresst sind,
- die axiale Position der gegeneinander gepressten Anlageflächen (7a, b) so gewählt ist, dass sie - sofern der Stützbooster (3) im Betrieb schwingt - auf der axialen Position eines Schwingungsknotens, also des Nulldurchganges der sich im Stützbooster (3) ausbildenden stehenden Welle, liegt,
**dadurch gekennzeichnet, dass**
jedes Paar von Anlageflächen (7a, b) mittels einer Schraubverbindung (12) gegeneinander gepresst wird und
zwei mittels der Schraubverbindung (12) gegeneinander pressbare, lotrecht zur Schwingungsrichtung (10) in einer Querebene (11') liegende Kontaktflächen (6a, b) vorhanden sind, von denen
- die eine an einer Schraube oder Mutter (4) der Schraubverbindung (12) ausgebildet ist und
- die andere an dem Sonotroden-Träger (2) oder dem Stützbooster (3) ausgebildet ist.

2. Sonotrodeneinheit mit
- einer in einer Schwingungsrichtung (10) schwingfähigen Sonotrode (1),
- einem Konverter (9) als Schwingungserzeuger, an dessen freiem Ende indirekt mittels einem dazwischen angeordneten Antriebsbooster (8) die Sonotrode (1) befestigt ist,
- einem Sonotroden-Träger (2), an dem die Sonotrode (1) mittels des Antriebsboosters (8) befestigt ist, indem
- zwei lotrecht zur Schwingungsrichtung (10) in einer Querebene (11') liegende Anlageflächen (7a, b) einerseits am Antriebsbooster (8) und andererseits am Sonotroden-Träger (2) gegeneinander gepresst sind,
- die axiale Position der gegeneinander gepressten Anlageflächen (7a,
b) so gewählt ist, dass sie - sofern der Antriebsbooster (8) im Betrieb schwingt - auf der axialen Position eines Schwingungsknotens, also des Nulldurchganges der sich im Antriebsbooster (8) ausbildenden stehenden Welle, liegt,
**dadurch gekennzeichnet, dass**
wobei jedes Paar von Anlageflächen (7a, b) mittels einer Schraubverbindung (12) gegeneinander gepresst wird, und zwei mittels der Schraubverbindung (12) gegeneinander pressbare, lotrecht zur Schwingungsrichtung (10) in einer Querebene (11') liegende Kontaktflächen (6a, b) vorhanden sind, von denen die eine an einer Schraube oder Mutter (4) der Schraubverbindung (12) ausgebildet ist und die andere an dem Antriebsbooster (8) ausgebildet ist.

3. Sonotrodeneinheit nach Anspruch 1 oder 2,
**dadurch gekennzeichnet, dass**
- die ineinandergreifende Gewinde (12a, b) der Schraubverbindung (12) jeweils konzentrisch um die axiale Richtung (3') des jeweiligen Stützboosters (3) oder Antriebsbooster (8) umlaufen.

4. Sonotrodeneinheit nach einem der vorhergehenden Ansprüche,
**dadurch gekennzeichnet, dass**
- die Kontaktfläche (6a) an dem Stützbooster (3) bzw. Antriebsbooster (8) lotrecht zu dessen axialer Richtung (3') von dessen Anlagefläche (7a) wegweisend angeordnet ist und die andere Kontaktfläche (6b) an einer Mutter (4), insbesondere einer Überwurfmutter (4.1) der Schraubverbindung (12) angeordnet ist,
und/oder
- ein Innengewinde (12a) in einer Mutter (4) einerseits vorhanden ist und ein Außengewinde (12b) auf dem Außenumfang entweder des Stützboosters (3) bzw. Antriebsbooster (8) oder des Sonotroden-Trägers (2), angeordnet ist.

5. Sonotrodeneinheit nach einem der vorhergehenden Ansprüche, **dadurch gekennzeichnet, dass**
die Kontaktflächen (6a, b) jeweils
- um die Längsachse (12') der Schraubverbindung (12) und/oder der axialen Richtung (3', 8') des jeweiligen Stützboosters (3) bzw. Antriebsbooster (8) herum, insbesondere konzentrisch hierzu, angeordnet sind, und/oder
- die beiden Kontaktfläche (6a, b) im gegeneinander gepressten Zustand betrachtet in Schwingungsrichtung (10) deckungsgleich sind,
und/oder
- jede Kontaktfläche (6a, b) einteilig oder mehrteilig ausgebildet ist,
- und insbesondere wenigstens eine der Kontaktfläche, insbesondere beide, ringförmig konzentrisch um die Längsmitte (3') des jeweiligen Stützboosters (3) bzw. Antriebsbooster (8) herum angeordnet ist.

6. Sonotrodeneinheit nach einem der Ansprüche 4 oder 5,
**dadurch gekennzeichnet, dass**
die am Stützbooster (3) bzw. Antriebsbooster (8) vorhandene Kontaktfläche (6a) an einem radial nach außen vorstehenden Klemmflansch (13) ausgebildet ist, und die an der Überwurf-Mutter (4.1) ausgebildete Kontaktfläche (6b) an einem nach innen weisenden Pressflansch (4a) der Überwurfmutter (4.1) ausgebildet ist.

7. Sonotrodeneinheit nach Anspruch 6,
**dadurch gekennzeichnet, dass**
- die Schraubverbindung (12) auf der von der Sonotrode (1) abgewandten Seite bezüglich der Kontaktflächen (6a, b) angeordnet ist, um dort die Restspannungen durch Dämpfung abzubauen, und/oder
- die Dicke des Klemmflansches (13) so gering wie möglich gewählt wird, so dass gerade noch eine ausreichende mechanische Stabilität im Schwingungsbetrieb der Sonotrode (1) erreicht wird, und/oder
- der radiale Überstand (14) des Klemmflansches (13) so gering wie möglich gewählt wird, sodass die für die Materialpaarung der beiden Kontaktflächen maximal zulässige Flächenpressung bei dem benötigten Anzugs-Drehmoment der Schraubverbindung (12) gerade nicht erreicht wird.

8. Sonotrodeneinheit nach Anspruch 6 oder 7,
**dadurch gekennzeichnet, dass**
- ein radialer Überstand des Klemmflansches (13) zwischen 2 mm und 7 mm beträgt, insbesondere zwischen 3 mm und 6 mm beträgt,
und/oder
- bei einer Schwingungsfrequenz der Sonotrode (1) von 20 KHz der radiale Überstand zwischen 4 mm und 5 mm beträgt und bei einer Frequenz von 35 KHz der radiale Überstand zwischen 2,5 mm und 3,5 mm beträgt,
und / oder
- mit zunehmender Frequenz der Schwingung der Sonotrode (1) - insbesondere ausgehend von den vorstehend genannten Werten - der radiale Überstand (14) immer geringer gewählt wird.

9. Sonotrodeneinheit nach einem der Ansprüche 4 bis 8,
**dadurch gekennzeichnet, dass**
- der Außenumfang des die Überwurfmutter (4.1) axial durchlaufenden Stützboosters (3) bzw. Antriebsbooster (8) zum Innenumfang des Pressflansches (4a) der Überwurfmutter (4.1) einen Abstand einhält und/oder.
- von der der Sonotrode (1) zugewandten Sonotrodenseite des Sonotrodenträgers (2) an der Befestigungsposition für jeden Stützbooster (3) bzw. Antriebsbooster (8) ein, insbesondere einstückig zusammen mit dem Sonotrodenträger (2) ausgebildeter, in axialer Richtung (10) verlaufender, Rohrflansch (5) ausgebildet ist, dessen innerer zylindrischer Freiraum sich in den Sonotrodenträger (2) hinein als Sacklochbohrung oder Durchgangsbohrung fortsetzt und dessen freie Stirnfläche die andere Kontaktfläche (6b) darstellt, und/oder
- die freie Stirnfläche des Rohrflansches (5) den gleichen Außendurchmesser besitzt wie der Außendurchmesser des Klemmflansches des Stützboosters (3) bzw. Antriebsbooster (8).

10. Sonotrodeneinheit nach einem der Ansprüche 4 bis 9,
**dadurch gekennzeichnet, dass**
- die Überwurfmutter (4.1) eine solche axiale Länge besitzt, dass sie in der montierten Position, also bei zwischen dem Pressflansch der Überwurfmutter (4.1) und der freien Stirnfläche des Rohrflanschs (5) verklemmt im Klemmflansch (13) mit ihrem freien Ende einen solchen Mindestabstand zur Sonotrodenseite des Sonotrodenträgers (2) einnimmt, dass dieser auch im Betrieb bei schwingender Sonotrode (1) den Sonotrodenträger (2) nicht erreichen kann, und/oder
- die axiale Länge des Überstandes (18) des Stützboosters (3) über den Klemmflansch (13) hinaus nach oben, also in Richtung Sonotrodenträger (2), so gewählt wird, dass sich das freie Ende des Stützboosters (3) an der Position eines Schwingungsknotens im Betrieb der Sonotrodeneinheit befindet.

11. Sonotrodeneinheit nach einem der vorhergehenden Ansprüche, **dadurch gekennzeichnet, dass**
die Mutter (4) oder die Schraube auf von der Sonotrode (1) abgewandten Seite des Sonotrodenträgers (2) angeordnet ist.

12. Sonotrodeneinheit nach Anspruch 10 oder 11,
**dadurch gekennzeichnet, dass**
- entweder der Überstand (18) so groß ist, dass der Stützbooster (3) bzw. Antriebsbooster (8) auf der von der Sonotrode (1) abgewandten Rückseite (2b) des Sonotrodenträger (2) vorsteht und auf dem über die Rückseite (2b) vorstehenden Teil des Stützboosters (3) bzw. Antriebsbooster (8) ein Außengewinde (12a) aufgebracht ist, auf welches eine Mutter (4) mit einem Innengewinde (12b) auf geschraubt ist, welches sich auf der Rückseite (2b) des Sonotrodenträgers (2) abstützt,
- oder in der von der Sonotrode (1) abgewandten Rückseite des Stützfußes (3) eine Gewindebohrung (19) vorhanden ist, in die eine Schraube ein geschraubt ist, die sich mit der Unterseite ihres SchraubenKopfes auf der Rückseite (2 b) des Sonotrodenträgers (2) abstützt,
und insbesondere der Stützbooster (3) bzw. Antriebsbooster (8) nicht über die von der Sonotrode (1) abgewandte Rückseite (2b) des Sonotrodenträger (2) vorsteht.

13. Sonotrodeneinheit nach einem der vorhergehenden Ansprüche, **dadurch gekennzeichnet, dass**
- der Stützbooster (3) bzw. Antriebsbooster (8) einerseits und der Sonotroden-Träger (2) andererseits wenigstens im Bereich der Gewinde (12a, b), insbesondere vollständig, einerseits aus Edelstahl und anderseits aus einer anderen Metalllegierung, insbesondere aus Titan, bestehen, und/oder
- die Schraubverbindung (12) mit einem so hohen Drehmoment festgezogen ist, dass auch im Betrieb, also bei schwingender Sonotrode (1) die Anlageflächen (7a, b) in keinem Betriebszustand drucklos aneinander anliegen oder gar von einander abheben können.

14. Sonotrodeneinheit nach einem der Ansprüche 4 bis 13,
**dadurch gekennzeichnet, dass**
- die Wandstärke der Mutter (4), insbesondere der Überwurfmutter (4.1) oder der Schaftdurchmesser der Schraube im axialen Bereich ihres Innengewindes so gering wie möglich gewählt wird, um das benötigte Anzugs-Drehmoment aufnehmen zu können und eine ausreichende mechanische Stabilität auch im Schwingungsbetrieb der Sonotrode (1) gewährleisten zu können
und/oder
- die Wandstärke der Mutter (4) oder der Schaftdurchmesser der Schraube so gering gewählt wird, dass die montierten Muttern (4) in axialer Richtung betrachtet seitlich nicht über die Fläche der Sonotrode (1) vorstehen
und/oder
- bei zunehmender Frequenz der Schwingung der Sonotrode (1) die Flanschdicke dünner gewählt wird
und/oder
- bei einer Schwingfrequenz der Sonotrode (1) von 20 bis 35 KHz eine Wandstärke der Überwurfmutter (4.1) im Bereich ihres Innengewindes (12b) einschließlich der radialen Erstreckung des Gewindes zwischen 1 mm und 5 mm beträgt, insbesondere bei einer Schwingfrequenz von 20 KHz die Wandstärke 1,5 mm bis 2,5 mm, vorzugsweise 2 mm beträgt.

15. Sonotrodeneinheit nach einem der vorhergehenden Ansprüche,
**dadurch gekennzeichnet, dass**
- das Gewinde (12a, b) als Feingewinde ausgebildet ist und eine Steigung (15) des Feingewindes unabhängig von der Frequenz
der Schwingung der Sonotrode (1) immer gleich gewählt wird, jedoch bei steigender Frequenz der Durchmesser des Feingewindes (12a, b) abnehmend gewählt wird,
und/oder
- mit zunehmender Frequenz der Schwingung der Sonotrodeneinheit (1) im Betrieb der Durchmesser der Stützbooster (3) geringer gewählt wird.

16. Sonotrodeneinheit nach einem der vorhergehenden Ansprüche,
**dadurch gekennzeichnet, dass**
die Kontaktfläche (6a, b) als eine ringförmige ebene Kontaktfläche ausgebildet ist und die ringförmige ebene Kontaktfläche (6a, b) durch Vertiefungen (16) unterbrochen ist, in sich in Umfangsrichtung beabstandet aneinander anschließende, segmentförmige Teil-Kontaktflächen (6a1, 6b1), falls die sich ringförmig umlaufende Kontaktfläche bedingt durch vorgegebene Parameter größer wäre, als es für das Unterschreiten der maximal zulässigen Flächenpressung bei der vorliegenden Materialpaarung der beiden Kontaktflächen zulässig ist, und/oder.
- die Stützbooster (3) bzw. Antriebsbooster (8) bei einer in axialer Richtung (10) betrachtet rechteckigen Sonotrode (1) in den Eckbereichen der Sonotrodeneinheit so angeordnet sind, dass die zwischen Sonotrodenträger (2) und Sonotrode (1) montierten Stützbooster (3) bzw. Antriebsbooster (8) im fertig montierten Zustand, also insbesondere einschließlich der Überwurfmutter (4.1) oder Schraube , nicht über den Außenumfang der Sonotrode (1) vorstehend und insbesondere der Sonotrodenträger (2) in diese Blickrichtung nicht über den Umfang der Sonotrode (1) vorsteht.

17. Sonotrodeneinheit nach einem der vorhergehenden Ansprüche, **dadurch gekennzeichnet, dass**
- die Stützbooster (3) bzw. Antriebsbooster (8) an ihrem Sonotrodenseitigen Ende auf der Außenseite ein Sonotroden-Gewinde (17), insbesondere ein Feingewinde, aufweisen und mit diesem in ein Sacklochgewinde in der Rückseite der Sonotrode (1) mit ihrem Sonotroden-Außengewinde eingeschraubt sind, und/oder
- das Sonotrodengewinde einerseits und das Außengewinde (12b) des Rohrflanschs (5) andererseits gegenläufig drehende Steigungen aufweisen, also Linksgewinde einerseits und Rechtsgewinde andererseits, und/oder
- der Abstand zwischen Sonotrodenträger (2) und Sonotrode (1) im montierten Zustand so gewählt wird, dass die aneinander anliegenden Kontaktflächen (6a, b) in einem Schwingungsknoten, also einem Nulldurchgang der im Stützboosters (3) vorliegenden Schwingung liegen.

18. Sonotrodeneinheit nach einem der vorhergehenden Ansprüche,
**dadurch gekennzeichnet, dass**
zwischen dem Innenumfang sowohl des Rohrflanschs (5) als auch der Sacklochbohrung oder Durchgangsbohrung im Sonotrodenträger (2) und dem Außenumfang des axialen Überstandes des Stützboosters (3) bzw. Antriebsboosters (8) über dem Klemmflansch hinaus ein radialer Abstand vorhanden ist, der
- so groß ist, dass auch im schwingenden Betrieb der Sonotrode (1) dieser axiale Überstand nicht die ihn radial umgebenden Bauteile kontaktieren kann
und / oder
- der radiale Abstand maximal 1,2 mm, besser maximal 1 mm, besser maximal 0,5 mm, besser maximal 0,2 mm beträgt,
und / oder
- der radiale Abstand mindestens 0,05 mm, besser 0,1 mm beträgt.

19. Verfahren zum Befestigen der Stützbooster (3) oder des Antriebsbooster (8) einer Sonotrodeneinheit an einem Sonotrodenträger (2) durch Verklemmen zweier lotrecht zu einer Schwingungsrichtung (10) angeordneter Anlageflächen (7a, b) des Sonotrodenträger (2) einerseits und des Stützbooster (3) bzw. Antriebsbooster (8) andererseits in Schwingungsrichtung (10) gegeneinander, wobei zwei mittels der Schraubverbindung (12) gegeneinander pressbare, lotrecht zur Schwingungsrichtung (10) in einer Querebene (11') liegende Kontaktflächen (6a, b) vorhanden sind, von denen die eine Kontaktfläche (6b) an einer Schraube oder Mutter (4) der Schraubverbindung (12) ausgebildet ist und
die andere Kontaktfläche (6a) an dem Sonotroden-Träger (2), an dem Stützbooster (3) oder dem Antriebsbooster (8) ausgebildet ist,
**dadurch gekennzeichnet, dass**
das Verklemmen der Anlageflächen (7a, b) durch Festziehen der Schraube oder Mutter (4) der Schraubverbindung (12) durchgeführt wird.

20. Verfahren nach Anspruch 19,
**dadurch gekennzeichnet, dass**
die Schraubverbindung (12) mit einem so hohen Drehmoment festgezogen wird, dass auch im Betrieb, also bei schwingender Sonotrode (1) die Anlageflächen (7a, b) in keinem Betriebszustand drucklos aneinander anliegen oder gar von einander abheben können, und/oder
- eine Dicke eines Klemmflansches (13) so gering wie möglich gewählt wird, so dass gerade noch eine ausreichende mechanische Stabilität im Schwingungsbetrieb der Sonotrode (1) erreicht wird.

21. Verfahren nach einem der vorhergehenden Verfahrensansprüche, **dadurch gekennzeichnet, dass**
- ein radialer Überstand (14) des Klemmflansches (13) so gering wie möglich gewählt wird, sodass die für die Materialpaarung der beiden Kontaktflächen maximal zulässige Flächenpressung bei dem benötigten Anzugs-Drehmoment der Schraubverbindung (12) gerade nicht erreicht wird, und/oder
- mit zunehmender Frequenz der Schwingung der Sonotrode (1) - insbesondere ausgehend von den vorstehend genannten Werten - der radiale Überstand (14) immer geringer gewählt wird.

22. Verfahren nach einem der vorhergehenden Verfahrensansprüche, **dadurch gekennzeichnet, dass**
- eine Wandstärke der Mutter (4), insbesondere der Überwurfmutter (4.1) im axialen Bereich ihres Innengewindes so gering wie möglich gewählt wird, um das benötigte Anzugs-Drehmoment aufnehmen zu können und eine ausreichende mechanische Stabilität auch im Schwingungsbetrieb der Sonotrode (1) gewährleisten zu können
und/oder
- die Wandstärke der Mutter (4) so gering gewählt wird, dass die montierten Muttern (4) in axialer Richtung betrachtet seitlich nicht über die Fläche der Sonotrode (1) vorstehen
und/oder
- bei zunehmender Frequenz der Schwingung der Sonotrode (1) die Flanschdicke dünner gewählt wird.

23. Verfahren nach einem der vorhergehenden Verfahrensanspruche, **dadurch gekennzeichnet, dass**
- eine Steigung (15) eines Feingewindes unabhängig von der Frequenz der Schwingung der Sonotrode (1) immer gleich gewählt wird, jedoch mit zunehmender Frequenz der Schwingung der Sonotrodeneinheit (1) im Betrieb der Durchmesser der Stützbooster (3) geringer gewählt wird, und/oder
- ein Abstand zwischen Sonotrodenträger (2) und Sonotrode (1) im montierten Zustand so gewählt wird, dass die aneinander anliegenden Kontaktflächen (6a, b) in einem Schwingungsknoten, also einem Nulldurchgang der im Stützboosters (3) vorliegenden Schwingung, liegen, und/oder
- eine axiale Länge des Überstandes des Stützboosters (3) über den Klemmflansch hinaus nach oben, also in Richtung Sonotrodenträger (2), so gewählt wird, dass das freie Ende des Stützboosters (3) auf einem Schwingungsknoten liegt.

## Claims

1. Sonotrode unit comprising
- a sonotrode (1) that can vibrate in a vibration direction (10),
- a converter (9) in the form of a vibration generator, to the free end of which the sonotrode (1) is fastened either indirectly by means of a drive booster (8) arranged therebetween or directly,
- a sonotrode support (2), to which the sonotrode (1) is fastened by means of a plurality of supporting boosters (3) that extend in the axial direction (3') and in the vibration direction (10), by
- pressing together two bearing surfaces (7a, b) on the supporting booster (3) on the one hand and on the sonotrode support (2) on the other hand, said bearing surfaces being located perpendicularly to the vibration direction (10) in a transverse plane (11'),
- the axial position of the pressed-together bearing surfaces (7a, b) being selected such that, when the supporting booster (3) is vibrating during operation, said axial position is positioned at the axial position of a vibration node, i.e. of the zero crossing of the standing wave forming in the supporting booster (3),
**characterised in that**
each pair of bearing surfaces (7a, b) is pressed together by means of a screw connection (12) and
two contact surfaces (6a, b) are present, which can be pressed together by means of the screw connection (12), are located perpendicularly to the vibration direction (10) in a transverse plane (11') and of which
- one is formed on a screw or nut (4) of the screw connection (12) and
- the other is formed on the sonotrode support (2) or the supporting booster (3).

2. Sonotrode unit comprising
- a sonotrode (1) that can vibrate in a vibration direction (10),
- a converter (9) in the form of a vibration generator, to the free end of which the sonotrode (1) is fastened indirectly by means of a drive booster (8) arranged therebetween,
- a sonotrode support (2), to which the sonotrode (1) is fastened by means of the drive booster (8) by
- pressing together two bearing surfaces (7a, b) on the drive booster (8) on the one hand and on the sonotrode support (2) on the other hand, said bearing surfaces being located perpendicularly to the vibration direction (10) in a transverse plane (11'),
- the axial position of the pressed-together bearing surfaces (7a, b) being selected such that, when the drive booster (8) is vibrating during operation, said axial position is positioned at the axial position of a vibration node, i.e. of the zero crossing of the standing wave forming in the drive booster (8),
**characterised in that**
wherein each pair of bearing surfaces (7a, b) is pressed together by means of a screw connection (12), and two contact surfaces (6a, b) are present, which can be pressed together by means of the screw connection (12), are located perpendicularly to the vibration direction (10) in a transverse plane (11') and of which one is formed on a screw or nut (4) of the screw connection (12) and the other is formed on the drive booster (8).

3. Sonotrode unit according to either claim 1 or claim 2,
**characterised in that**
- the meshing threads (12a, b) of the screw connection (12) each run concentrically around the axial direction (3') of the relevant supporting booster (3) or drive booster (8).

4. Sonotrode unit according to any of the preceding claims,
**characterised in that**
- the contact surface (6a) is arranged on the supporting booster (3) or drive booster (8) perpendicularly to the axial direction (31) thereof and in a manner pointing away from the bearing surface (7a) thereof, and the other contact surface (6b) is arranged on a nut (4), in particular a union nut (4.1) of the screw connection (12),
and/or
- an internal thread (12a) is present in a nut (4) on the one hand, and an external thread (12b) is arranged on the external circumference of the supporting booster (3), of the drive booster (8) or of the sonotrode support (2).

5. Sonotrode unit according to any of the preceding claims,
**characterised in that**
the contact surfaces (6a, b) are each
- arranged around the longitudinal axis (12') of the screw connection (12) and/or the axial direction (3', 8') of the relevant supporting booster (3) or drive booster (8), in particular concentrically therewith
and/or
- when viewed in the vibration direction (10), the two contact surfaces (6a, b) are congruent when in the pressed-together state
and/or
- each contact surface (6a, b) is formed in one piece or in multiple pieces,
- and in particular at least one of the contact surfaces, in particular both contact surfaces, is/are arranged around the longitudinal centre (3') of the relevant supporting booster (3) or drive booster (8) in an annularly concentric manner.

6. Sonotrode unit according to any of claims 4 or 5,
**characterised in that**
the contact surface (6a) present on the supporting booster (3) or drive booster (8) is formed on a radially outwardly protruding clamping flange (13), and the contact surface (6b) formed on the union nut (4.1) is formed on an inwardly pointing pressing flange (4a) of the union nut (4.1).

7. Sonotrode unit according to claim 6,
**characterised in that**
- in relation to the contact surfaces (6a, b), the screw connection (12) is arranged on the side facing away from the sonotrode (1) in order to absorb the residual stresses there by means of damping, and/or
- the thickness of the clamping flange (13) is selected to be as small as possible as to only just obtain sufficient mechanical stability during vibrating operation of the sonotrode (1), and/or
- the radial projecting length (14) of the clamping flange (13) is selected to be as small as possible as to not actually reach the maximum permitted contact stress for the material pairing of the two contact surfaces at the required tightening torque of the screw connection (12).

8. Sonotrode unit according to either claim 6 or claim 7,
**characterised in that**
- a radial projecting length of the clamping flange (13) is between 2 mm and 7 mm, in particular between 3 mm and 6 mm
and/or
- at a vibration frequency of the sonotrode (1) of 20 kHz, the radial projecting length is between 4 mm and 5 mm, and at a frequency of 35 kHz, the radial projecting length is between 2.5 mm and 3.5 mm
and/or
- as the frequency of the vibration of the sonotrode (1) increases, in particular starting from the aforementioned values, the radial projecting length (14) is selected to be ever smaller.

9. Sonotrode unit according to any of claims 4 to 8,
**characterised in that**
- the external circumference of the supporting booster (3) or drive booster (8) passing axially through the union nut (4.1) maintains a distance from the internal circumference of the pressing flange (4a) of the union nut (4.1), and/or
- a pipe flange (5) is formed by the sonotrode side, facing the sonotrode (1), of the sonotrode support (2) at the fastening position for each support booster (3) or drive booster (8), which pipe flange is in particular formed in one piece together with the sonotrode support (2), extends in the axial direction (10), and the inner cylindrical cavity of which continue into the sonotrode support (2) in the form of a blind hole or through-hole, and the free end face of which constitutes the other contact surface (6b), and/or
- the free end face of the pipe flange (5) has the same external diameter as the external diameter of the clamping flange of the supporting booster (3) or drive booster (8).

10. Sonotrode unit according to any of claims 4 to 9,
**characterised in that**
- the axial length of the union nut (4.1) is such that the union nut adopts, by its free end, such a minimum distance from the sonotrode side of the sonotrode support (2) when in the assembled position, i.e. when clamped between the pressing flange of the union nut (4.1) and the free end face of the pipe flange (5) in the clamping flange (13), that the minimum distance of said clamping flange cannot reach the sonotrode support (2) even during operation when the sonotrode is vibrating (1), and/or
- the axial length of the projecting length (18) of the supporting booster (3) upwards beyond the clamping flange (13), i.e. towards the sonotrode support (2), is selected such that the free end of the supporting booster (3) is located at the position of a vibration node during operation of the sonotrode unit.

11. Sonotrode unit according to any of the preceding claims,
**characterised in that**
the nut (4) or the screw is arranged on the side of the sonotrode support (2) that faces away from the sonotrode (1).

12. Sonotrode unit according to either claim 10 or claim 11,
**characterised in that**
- either the projecting length (18) is so large that the supporting booster (3) or drive booster (8) protrudes on the rear side (2b) of the sonotrode support (2) that faces away from the sonotrode (1) and an external thread (12a) is mounted on the part of the supporting booster (3) or drive booster (8) that protrudes beyond the rear side (2b), a nut (4) that has an internal thread (12b), which is borne on the rear side (2b) of the sonotrode support (2), being screwed onto said external thread,
- or a threaded hole (19) is present in the rear side of the supporting base (3) that faces away from the sonotrode (1), into which threaded hole there is screwed a screw that is borne, by the underside of its screw head, on the rear side (2b) of the sonotrode support (2),
and in particular the supporting booster (3) or drive booster (8) does not protrude beyond the rear side (2b) of the sonotrode support (2) that faces away from the sonotrode (1).

13. Sonotrode unit according to any of the preceding claims,
**characterised in that**
- the supporting booster (3) or drive booster (8) on the one hand, and the sonotrode support (2) on the other hand, consist of stainless steel on the one hand and of a different metal alloy, in particular made of titanium, on the other hand, at least in the region of the thread (12a, b), in particular in their entirety, and/or
- the screw connection (12) is tightened using such a high torque that, even during operation, i.e. when the sonotrode (1) is vibrating, the bearing surfaces (7a, b) do not abut one another in a pressureless manner or cannot actually lift off from one another in any operating state.

14. Sonotrode unit according to any of claims 4 to 13,
**characterised in that**
- the wall thickness of the nut (4), in particular of the union nut (4.1), or the shank diameter of the screw in the axial region of its internal thread is selected to be so small as to be able to absorb the required tightening torque and ensure sufficient mechanical stability even during vibrating operation of the sonotrode (1)
and/or
- the wall thickness of the nut (4) or the shank diameter of the screw is selected to be so small that the assembled nuts (4) do not protrude sideways beyond the surface of the sonotrode (1) when viewed in the axial direction
and/or
- as the frequency of the vibration of the sonotrode (1) increases, the flange thickness is selected to be thinner
and/or
- at a vibration frequency of the sonotrode (1) of 20 to 35 kHz, a wall thickness of the union nut (4.1) in the region of its internal thread (12b), including the radial extension of the thread, is between 1 mm and 5 mm, and in particular at a vibration frequency of 20 kHz the wall thickness is between 1.5 mm and 2.5 mm, preferably 2 mm.

15. Sonotrode unit according to any of the preceding claims,
**characterised in that**
- the thread (12a, b) is in the form of a fine-pitch thread, and a pitch (15) of the fine-pitch thread is selected to always be the same regardless of the frequency of the vibration of the sonotrode (1), but the diameter of the fine-pitch thread (12a, b) is selected to decrease as the frequency increases
and/or
- as the frequency of the vibration of the sonotrode unit (1) increases during operation, the diameter of the supporting booster (3) is selected to be smaller.

16. Sonotrode unit according to any of the preceding claims,
**characterised in that**
the contact surface (6a, b) is in the form of an annular planar contact surface, and the annular planar contact surface (6a, b) is broken up by recesses (16), inherently segment-shaped partial contact surfaces (6a1, 6b1) that follow one another in a spaced-apart manner in the circumferential direction, if, due to predetermined parameters, the annularly extending contact surface were greater than is permitted for remaining below the maximum permitted contact stress in the present material pairing of the two contact surfaces, and/or
- in a sonotrode (1) that is rectangular when viewed in the axial direction (10), the support boosters (3) or drive boosters (8) are arranged in the corner regions of the sonotrode unit such that, when in the fully assembled state, i.e. in particular including the union nut (4.1) or the screw, the supporting boosters (3) or drive boosters (8) assembled between the sonotrode support (2) and sonotrode (1) do not protrude beyond the external circumference of the sonotrode (1) and in particular the sonotrode support (2) does not protrude beyond the circumference of the sonotrode (1) in this viewing direction.

17. Sonotrode unit according to any of the preceding claims,
**characterised in that**
- at their sonotrode-side end on the outside, the supporting boosters (3) or drive boosters (8) have a sonotrode thread (17), in particular a fine-pitch thread, by which they are screwed into a blind-hole thread in the rear side of the sonotrode (1) by their sonotrode external thread, and/or
- the sonotrode thread on the one hand and the external thread (12b) of the pipe flange (5) on the other hand have pitches in opposite directions of twist, i.e. a left-hand thread on the one hand and a right-hand thread on the other hand, and/or
- the distance between the sonotrode support (2) and the sonotrode (1) in the assembled state is selected such that the abutting contact surfaces (6a, b) are located in a vibration node, i.e. a zero crossing of the vibration present in the supporting booster (3).

18. Sonotrode unit according to any of the preceding claims,
**characterised in that**
between the internal circumference of both the pipe flange (5) and the blind hole or through-hole in the sonotrode support (2), and the external circumference of the axial projecting length of the supporting booster (3) or drive booster (8) beyond the clamping flange, a radial distance is present, which
- is so large that said axial projecting length cannot come into contact with the components that radially surround it, even during vibrating operation of the sonotrode (1),
and/or
- the radial distance is at most 1.2 mm, better at most 1 mm, better at most 0.5 mm, better at most 0.2 mm
and/or
- the radial distance is at least 0.05 mm, better 0.1 mm.

19. Method for fastening the supporting boosters (3) or the drive booster (8) of a sonotrode unit to a sonotrode support (2) by clamping together two bearing surfaces (7a, b) of the sonotrode support (2) on the one hand and of the supporting booster (3) or drive booster (8) on the other hand in the vibration direction (10), said bearing surfaces being arranged perpendicularly to a vibration direction (10), two contact surfaces (6a, b) being present, which can be pressed together by means of the screw connection (12), are located perpendicularly to the vibration direction (10) in a transverse plane (11') and of which one contact surface (6b) is formed on a screw or nut (4) of the screw connection (12) and
the other contact surface (6a) is formed on the sonotrode support (2), on the supporting booster (3) or on the drive booster (8),
**characterised in that**
the bearing surfaces (7a, b) are clamped by tightening the screw or nut (4) of the screw connection (12).

20. Method according to claim 19,
**characterised in that**
the screw connection (12) is tightened using such a high torque that, even during operation, i.e. when the sonotrode (1) is vibrating, the bearing surfaces (7a, b) do not abut one another in a pressureless manner or cannot actually lift off from one another in any operating state, and/or
- a thickness of the clamping flange (13) is selected to be as small as possible as to only just obtain sufficient mechanical stability during vibrating operation of the sonotrode (1).

21. Method according to any of the preceding method claims,
**characterised in that**
- a radial projecting length (14) of the clamping flange (13) is selected to be as small as possible as to not actually reach the maximum permitted contact stress for the material pairing of the two contact surfaces at the required tightening torque of the screw connection (12), and/or
- as the frequency of the vibration of the sonotrode (1) increases, in particular starting from the aforementioned values, the radial projecting length (14) is selected to get ever smaller.

22. Method according to any of the preceding method claims,
**characterised in that**
- a wall thickness of the nut (4), in particular of the union nut (4.1), in the axial region of its internal thread is selected to be so small as to be able to absorb the required tightening torque and ensure sufficient mechanical stability even during vibrating operation of the sonotrode (1)
and/or
- the wall thickness of the nut (4) is selected to be so small that the assembled nuts (4) do not protrude sideways beyond the surface of the sonotrode (1) when viewed in the axial direction
and/or
- as the frequency of the vibration of the sonotrode (1) increases, the flange thickness is selected to be thinner.

23. Method according to any of the preceding method claims,
**characterised in that**
- a pitch (15) of a fine-pitch thread is selected to always be the same regardless of the frequency of the vibration of the sonotrode (1), but as the frequency of the vibration of the sonotrode unit (1) increases during operation, the diameter of the supporting booster (3) is selected to be smaller
and/or
- a distance between the sonotrode support (2) and the sonotrode (1) in the assembled state is selected such that the abutting contact surfaces (6a, b) are located in a vibration node, i.e. a zero crossing of the vibration present in the supporting booster (3)
and/or
- an axial length of the projecting length of the supporting booster (3) upwards beyond the clamping flange, i.e. towards the sonotrode support (2), is selected such that the free end of the supporting booster (3) is located at a vibration node.

## Revendications

1. Unité de sonotrode comprenant
- une sonotrode (1) capable d'osciller dans une direction d'oscillation (10),
- un convertisseur (9) en guise de générateur d'oscillations, à l'extrémité libre duquel est fixée la sonotrode (1) directement ou indirectement au moyen d'un booster d'entraînement (8) disposé entre eux,
- un support de sonotrode (2), auquel est fixée la sonotrode (1) au moyen de plusieurs boosters de support (3) s'étendant dans la direction axiale (3') et dans la direction d'oscillation (10), dans lequel
- deux surfaces d'appui (7a, b) situées dans un plan transversal (11') perpendiculairement à la direction d'oscillation (10), d'un côté sur le booster de support (3) et de l'autre côté sur le support de sonotrode (2), sont pressées l'une contre l'autre,
- la position axiale des surfaces d'appui (7a, b) pressées l'une contre l'autre est choisie de telle manière qu'elle se trouve, dans la mesure où le booster de support (3) oscille en fonctionnement, sur la position axiale d'un nœud d'oscillation, c'est-à-dire du passage par zéro de l'onde stationnaire se formant dans le booster de support (3),
**caractérisée en ce que**
chaque paire de surfaces d'appui (7a, b) est pressée l'une contre l'autre au moyen d'un assemblage par vis (12) et deux surfaces de contact (6a, b) situées dans un plan transversal (11') perpendiculairement à la direction d'oscillation (10) et pouvant être pressées l'une contre l'autre au moyen de l'assemblage parvis (12) sont présentes, dont
- l'une est réalisée sur une vis ou un écrou (4) de l'assemblage par vis (12) et
- l'autre est réalisée sur le support de sonotrode (2) ou le booster de support (3).

2. Unité de sonotrode comprenant
- une sonotrode (1) capable d'osciller dans une direction d'oscillation (10),
- un convertisseur (9) en guise de générateur d'oscillations, à l'extrémité libre duquel est fixée la sonotrode (1) indirectement au moyen d'un booster d'entraînement (8) disposé entre eux,
- un support de sonotrode (2), auquel est fixée la sonotrode (1) au moyen d'un booster d'entraînement (8), dans lequel
- deux surfaces d'appui (7a, b) situées dans un plan transversal (11') perpendiculairement à la direction d'oscillation (10), d'un côté sur le booster d'entraînement (8) et de l'autre côté sur le support de sonotrode (2), sont pressées l'une contre l'autre,
- la position axiale des surfaces d'appui (7a, b) pressées l'une contre l'autre est choisie de telle manière qu'elle se trouve, dans la mesure où le booster d'entraînement (8) oscille en fonctionnement, sur la position axiale d'un nœud d'oscillation, c'est-à-dire du passage par zéro de l'onde stationnaire se formant dans le booster d'entraînement (8),
**caractérisée en ce que**
dans lequel chaque paire de surfaces d'appui (7a, b) est pressée l'une contre l'autre au moyen d'un assemblage par vis (12), et deux surfaces de contact (6a, b) situées dans un plan transversal (11') perpendiculairement à la direction d'oscillation (10) et pouvant être pressées l'une contre l'autre au moyen de l'assemblage par vis (12) sont présentes, dont l'une est réalisée sur une vis ou un écrou (4) de l'assemblage par vis (12) et l'autre est réalisée sur le booster d'entraînement (8).

3. Unité de sonotrode selon la revendication 1 ou 2,
**caractérisée en ce que**
- les filetages (12a, b) qui s'engrènent l'un dans l'autre de l'assemblage par vis (12) tournent respectivement de manière concentrique autour de la direction axiale (3') du booster de support (3) ou booster d'entraînement (8) respectif.

4. Unité de sonotrode selon l'une des revendications précédentes, **caractérisée en ce que**
- la surface de contact (6a) sur le booster de support (3) ou booster d'entraînement (8) est disposée perpendiculairement à la direction axiale (3') de celui-ci, orientée dans la direction opposée à la surface d'appui (7a) de celui-ci, et l'autre surface de contact (6b) est disposée sur un écrou (4), en particulier un écrou-raccord (4.1) de l'assemblage parvis (12),
et/ou
- un filetage intérieur (12a) est présent d'une part dans un écrou (4) et un filetage extérieur (12b) est disposé sur la circonférence extérieure soit du booster de support (3) ou booster d'entraînement (8), soit du support de sonotrode (2).

5. Unité de sonotrode selon l'une des revendications précédentes, **caractérisée en ce que**
les surfaces de contact (6a, b) sont respectivement
- disposées autour de l'axe longitudinal (12') de l'assemblage par vis (12) et/ou de la direction axiale (3', 8') du booster de support (3) ou booster d'entraînement (8) respectif, en particulier de manière concentrique par rapport à celui-ci/celle-ci,
et/ou
- les deux surfaces de contact (6a, b), observées quand elles sont pressées l'une contre l'autre, coïncident dans la direction d'oscillation (10),
et/ou
- chaque surface de contact (6a, b) est réalisée en une partie ou en plusieurs parties,
- et en particulier au moins une des surfaces de contact, en particulier les deux, est disposée de manière concentrique en forme d'anneau autour de l'axe médian longitudinal (3') du booster de support (3) ou booster d'entraînement (8) respectif.

6. Unité de sonotrode selon l'une des revendications 4 ou 5,
**caractérisée en ce que**
la surface de contact (6a) se trouvant sur le booster de support (3) ou le booster d'entraînement (8) est réalisée sur une bride de serrage (13) dépassant radialement vers l'extérieur, et la surface de contact (6b) réalisée sur l'écrou-raccord (4.1) est réalisée sur une bride de compression (4a) orientée vers l'intérieur de l'écrou-raccord (4.1).

7. Unité de sonotrode selon la revendication 6,
**caractérisée en ce que**
- l'assemblage par vis (12) est disposé sur le côté orienté à l'opposé de la sonotrode (1) par rapport aux surfaces de contact (6a, b) pour y résorber les contraintes résiduelles par amortissement, et/ou
- l'épaisseur de la bride de serrage (13) est choisie la plus faible possible, de manière à tout juste atteindre une stabilité mécanique suffisante en fonctionnement oscillant de la sonotrode (1), et/ou
- le dépassement radial (14) de la bride de serrage (13) est choisi le plus faible possible, de telle manière que la pression de surface maximale autorisée pour le couplage des matériaux des deux surfaces de contact n'est tout juste pas atteinte avec le couple de serrage requis pour l'assemblage par vis (12).

8. Unité de sonotrode selon la revendication 6 ou 7,
**caractérisée en ce que**
- un dépassement radial de la bride de serrage (13) est compris entre 2 mm et 7 mm, en particulier compris entre 3 mm et 6 mm,
et/ou
- à une fréquence d'oscillation de la sonotrode (1) de 20 KHz, le dépassement radial est compris entre 4 mm et 5 mm et à une fréquence de 35 KHz, le dépassement radial est compris entre 2,5 mm et 3,5 mm,
et/ou
- le dépassement radial (14) est choisi de plus en plus faible à mesure que la fréquence de l'oscillation de la sonotrode (1) augmente, en particulier à partir des valeurs mentionnées précédemment.

9. Unité de sonotrode selon l'une des revendications 4 à 8,
**caractérisée en ce que**
- la circonférence extérieure du booster de support (3) ou booster d'entraînement (8) traversant axialement l'écrou-raccord (4.1) respecte une distance par rapport à la circonférence intérieure de la bride de compression (4a) de l'écrou-raccord (4.1) et/ou
- une bride tubulaire (5), s'étendant dans la direction axiale (10) et réalisée en particulier d'un seul tenant avec le support de sonotrode (2), est réalisée par le côté sonotrode, orienté vers la sonotrode (1), du support de sonotrode (2) en la position de fixation pour chaque booster de support (3) ou booster d'entraînement (8), l'espace libre cylindrique intérieur de ladite bride tubulaire se prolongeant dans le support de sonotrode (2) sous la forme d'un trou borgne ou d'un trou traversant et sa surface frontale libre représentant l'autre surface de contact (6b), et/ou
- la surface frontale libre de la bride tubulaire (5) possède un diamètre extérieur identique au diamètre extérieur de la bride de serrage du booster de support (3) ou booster d'entraînement (8).

10. Unité de sonotrode selon l'une des revendications 4 à 9,
**caractérisée en ce que**
- l'écrou-raccord (4.1) possède une longueur axiale telle que, dans la position montée, c'est-à-dire coincé entre la bride de compression de l'écrou-raccord (4.1) et la surface frontale libre de la bride tubulaire (5) dans la bride de serrage (13), il tient avec son extrémité libre une telle distance minimale par rapport au côté sonotrode du support de sonotrode (2), que celui-ci ne peut pas atteindre le support de sonotrode (2) même en fonctionnement avec la sonotrode (1) oscillante, et/ou
- la longueur axiale du dépassement (18) du booster de support (3) au-delà de la bride de serrage (13) vers le haut, c'est-à-dire en direction du support de sonotrode (2), est choisie de telle manière que l'extrémité libre du booster de support (3) se trouve en la position d'un nœud d'oscillation lorsque l'unité de sonotrode est en fonctionnement.

11. Unité de sonotrode selon l'une des revendications précédentes, **caractérisée en ce que**
l'écrou (4) ou la vis est disposé(e) sur le côté du support de sonotrode (2) qui est orienté dans la direction opposée à la sonotrode (1).

12. Unité de sonotrode selon la revendication 10 ou 11,
**caractérisée en ce que**
- soit le dépassement (18) est d'une dimension telle que le booster de support (3) ou booster d'entraînement (8) dépasse sur le côté arrière (2b) du support de sonotrode (2) qui est orienté dans la direction opposée à la sonotrode (1) et un filetage extérieur (12a) est appliqué sur la partie du booster de support (3) ou booster d'entraînement (8) qui dépasse au-dessus du côté arrière (2b), sur lequel un écrou (4) avec un filetage intérieur (12b) est vissé, ledit écrou s'appuyant sur le côté arrière (2b) du support de sonotrode (2),
- soit un trou fileté (19) se trouve dans le côté arrière du pied de support (3) orienté dans la direction opposée à la sonotrode (1), une vis étant vissée dans ledit trou fileté, laquelle s'appuie avec le côté inférieur de sa tête de vis sur le côté arrière (2b) du support de sonotrode (2), et en particulier le booster de support (3) ou booster d'entraînement (8) ne dépasse pas au-dessus du côté arrière (2b) du support de sonotrode (2) qui est orienté dans la direction opposée à la sonotrode (1).

13. Unité de sonotrode selon l'une des revendications précédentes, **caractérisée en ce que**
- le booster de support (3) ou booster d'entraînement (8) d'une part et le support de sonotrode (2) d'autre part sont constitués, au moins dans la zone des filetages (12a, b), en particulier complètement, d'une part d'acier inoxydable et d'autre part d'un autre alliage métallique, en particulier de titane, et/ou
- l'assemblage par vis (12) est serré avec un couple si élevé que même en fonctionnement, c'est-à-dire lorsque la sonotrode (1) oscille, les surfaces d'appui (7a, b) ne peuvent en aucun état de fonctionnement s'appliquer l'une contre l'autre sans pression ou même s'écarter l'une de l'autre.

14. Unité de sonotrode selon l'une des revendications 4 à 13,
**caractérisée en ce que**
- l'épaisseur de paroi de l'écrou (4), en particulier de l'écrou-raccord (4.1) ou le diamètre de tige de la vis, dans la zone axiale de son filetage intérieur, est choisi(e) le/la plus faible possible, de manière à pouvoir absorber le couple de serrage requis et à pouvoir assurer une stabilité mécanique suffisante même en fonctionnement oscillant de la sonotrode (1),
et/ou
- l'épaisseur de paroi de l'écrou (4) ou le diamètre de tige de la vis est choisi(e) si faible que les écrous (4) montés, observés dans la direction axiale, ne dépassent pas latéralement de la surface de la sonotrode (1),
et/ou
- l'épaisseur de bride est choisie plus faible à mesure que la fréquence de l'oscillation de la sonotrode (1) augmente,
et/ou
- à une fréquence d'oscillation de la sonotrode (1) de 20 à 35 KHz, une épaisseur de paroi de l'écrou-raccord (4.1), dans la zone de son filetage intérieur (12b), y compris l'extension radiale du filetage, est comprise entre 1 mm et 5 mm, à une fréquence d'oscillation de 20 KHz, l'épaisseur de paroi est comprise en particulier entre 1,5 mm et 2,5 mm, et est de préférence de 2 mm.

15. Unité de sonotrode selon l'une des revendications précédentes, **caractérisée en ce que**
- le filetage (12a, b) est réalisé sous la forme d'un filetage à pas fin et un pas (15) du filetage à pas fin est toujours choisi identique, indépendamment de la fréquence de l'oscillation de la sonotrode (1), mais le diamètre du filetage à pas fin (12a, b) est choisi décroissant à mesure que la fréquence augmente, et/ou
- le diamètre du booster de support (3) est choisi plus faible à mesure que la fréquence de l'oscillation de l'unité de sonotrode (1) en fonctionnement augmente.

16. Unité de sonotrode selon l'une des revendications précédentes, **caractérisée en ce que**
la surface de contact (6a, b) est réalisée sous la forme d'une surface de contact plane annulaire et la surface de contact (6a, b) plane annulaire est interrompue par des creux (16), pour former des surfaces de contact partielles (6a1, 6b1) en forme de segments, se suivant les unes les autres de manière espacée dans la direction circonférentielle, dans le cas où la surface de contact périphérique annulaire serait plus grande en raison de paramètres prédéfinis que ce qui est autorisé pour passer au-dessous de la compression de surface maximale autorisée lors du couplage des matériaux présent des deux surfaces de contact, et/ou
- les boosters de support (3) ou le booster d'entraînement (8), pour une sonotrode (1) rectangulaire, vue dans la direction axiale (10), sont disposés dans les zones de coin de l'unité de sonotrode de telle manière que les boosters de support (3) ou le booster d'entraînement (8) montés entre le support de sonotrode (2) et la sonotrode (1), dans l'état monté, c'est-à-dire en particulier y compris l'écrou-raccord (4.1) ou la vis, ne dépassent pas de la circonférence extérieure de la sonotrode (1) et en particulier le support de sonotrode (2) ne dépasse pas de la circonférence de la sonotrode (1) dans cette direction du regard.

17. Unité de sonotrode selon l'une des revendications précédentes, **caractérisée en ce que**
- les boosters de support (3) ou le booster d'entraînement (8) comportent, sur leur extrémité côté sonotrode, sur le côté extérieur un filetage de sonotrode (17), en particulier un filetage à pas fin, et sont vissés avec celui-ci dans un filetage de trou borgne dans le côté arrière de la sonotrode (1) avec leur filetage extérieur de sonotrode, et/ou
- le filetage du sonotrode d'une part et le filetage extérieur (12b) de la bride tubulaire (5) d'autre part comportent des pas tournant dans des sens opposés, c'est-à-dire filetage à gauche d'une part et filetage à droite d'autre part,
et/ou
- la distance entre le support de sonotrode (2) et la sonotrode (1) dans l'état monté est choisie de telle manière que les surfaces de contact (6a, b) s'appliquant l'une contre l'autre se trouvent dans un nœud d'oscillation, c'est-à-dire un passage par zéro de l'oscillation présente dans le booster de support (3).

18. Unité de sonotrode selon l'une des revendications précédentes, **caractérisée en ce que**
une distance radiale est présente entre la circonférence intérieure aussi bien de la bride tubulaire (5) que du trou borgne ou du trou traversant dans le support de sonotrode (2) et la circonférence extérieure du dépassement axial du booster de support (3) ou booster d'entraînement (8) au-dessus de la bride de serrage, laquelle distance radiale
- est si grande que, même en fonctionnement oscillant de la sonotrode (1), ce dépassement axial ne peut pas entrer en contact avec les éléments l'entourant radialement,
et/ou
- la distance radiale est de maximum 1,2 mm, mieux encore maximum 1 mm, mieux encore maximum 0,5 mm, mieux encore maximum 0,2 mm,
et/ou
- la distance radiale est d'au moins 0,05 mm, mieux encore 0,1 mm.

19. Procédé de fixation des boosters de support (3) ou du booster d'entraînement (8) d'une unité de sonotrode sur un support de sonotrode (2) en serrant deux surfaces d'appui (7a, b), disposées perpendiculairement à une direction d'oscillation (10), du support de sonotrode (2) d'un côté et du booster de support (3) ou booster d'entraînement (8) de l'autre côté l'une contre l'autre dans la direction d'oscillation (10), deux surfaces de contact (6a, b) situées dans un plan transversal (11') perpendiculairement à la direction d'oscillation (10) et pouvant être pressées l'une contre l'autre au moyen de l'assemblage par vis (12) étant présentes, dont l'une surface de contact (6b) est réalisée sur une vis ou un écrou (4) de l'assemblage par vis (12) et l'autre surface de contact (6a) est réalisée sur le support de sonotrode (2), sur le booster de support (3) ou le booster d'entraînement (8),
**caractérisé en ce que**
le serrage des surfaces d'appui (7a, b) est effectué en serrant la vis ou l'écrou (4) de l'assemblage parvis (12).

20. Procédé selon la revendication 19,
**caractérisée en ce que**
l'assemblage par vis (12) est serré avec un couple si élevé que même en fonctionnement, c'est-à-dire lorsque la sonotrode (1) oscille, les surfaces d'appui (7a, b) ne peuvent en aucun état de fonctionnement s'appliquer l'une contre l'autre sans pression ou même s'écarter l'une de l'autre, et/ou
- une épaisseur d'une bride de serrage (13) est choisie la plus faible possible, de telle sorte qu'une stabilité mécanique suffisante est tout juste atteinte en fonctionnement oscillant de la sonotrode (1).

21. Procédé selon l'une des revendications précédentes,
**caractérisé en ce que**
- un dépassement radial (14) de la bride de serrage (13) est choisi le plus faible possible, de telle manière que la pression de surface maximale autorisée pour le couplage des matériaux des deux surfaces de contact n'est tout juste pas atteinte avec le couple de serrage requis pour l'assemblage par vis (12), et/ou
- le dépassement radial (14) est choisi de plus en plus faible à mesure que la fréquence de l'oscillation de la sonotrode (1) augmente, en particulier à partir des valeurs mentionnées précédemment.

22. Procédé selon l'une des revendications précédentes,
**caractérisé en ce que**
- une épaisseur de paroi de l'écrou (4), en particulier de l'écrou-raccord (4.1), dans la zone axiale de son filetage intérieur, est choisie la plus faible possible, de manière à pouvoir absorber le couple de serrage requis et à pouvoir assurer une stabilité mécanique suffisante même en fonctionnement oscillant de la sonotrode (1),
et/ou
- l'épaisseur de paroi de l'écrou (4) est choisie si faible que les écrous (4) montés, observés dans la direction axiale, ne dépassent pas latéralement de la surface de la sonotrode (1),
et/ou
- l'épaisseur de bride est choisie plus faible à mesure que la fréquence de l'oscillation de la sonotrode (1) augmente.

23. Procédé selon l'une des revendications précédentes,
**caractérisé en ce que**
- un pas (15) d'un filetage à pas fin est toujours choisi identique indépendamment de la fréquence de l'oscillation de la sonotrode (1), mais le diamètre des boosters de support (3) est choisi plus faible à mesure que la fréquence de l'oscillation de l'unité de sonotrode (1) en fonctionnement augmente,
et/ou
- une distance entre le support de sonotrode (2) et la sonotrode (1) dans l'état monté est choisie de telle manière que les surfaces de contact (6a, b) s'appliquant l'une contre l'autre se trouvent dans un nœud d'oscillation, c'est-à-dire un passage par zéro de l'oscillation présente dans le booster de support (3),
et/ou
- une longueur axiale du dépassement du booster de support (3) au-delà de la bride de serrage vers le haut, c'est-à-dire en direction du support de sonotrode (2), est choisie de telle manière que l'extrémité libre du booster de support (3) se trouve sur un nœud d'oscillation.
